# FASCICULE DE BREVET EUROPEEN

(11) **EP 0 884 183 B1**
(45) Date de publication et mention de la délivrance du brevet: **02.10.2002**
(21) Numéro de dépôt: 98401395.3
(22) Date de dépôt: 10.06.1998
(51) Int. Cl.: B41F 33/14, B41F 15/08, B41F 15/16

(54) **Equipement de surveillance dans un dispositif automatique de sérigraphie**
Überwachungsausrüstung in einer automatischen Siebdruckvorrichtung
Monitoring equipment in an automatic screen printing device

(30) Priorité: 12.06.1997 DE 19724829
(43) Date de publication de la demande: 16.12.1998
(73) Titulaire: SAINT-GOBAIN GLASS FRANCE, 92400 Courbevoie (FR)
(72) Inventeur: Dahlhoff, Knut, 52064 Aachen (DE); Yaman, Engin, 52477 Alsdorf (DE); Patocki, Benno, 52134 Herzogenrath (DE)
(74) Mandataire: Muller, René

(56) Documents cités:
- DE-A- 3 805 363
- DE-A- 3 928 527
- DE-U- 9 203 463
- DE-U- 9 218 279
- US-A- 4 268 545
- PATENT ABSTRACTS OF JAPAN vol. 18, no. 9 (M-1538), 10 janvier 1994 & JP 05 254089 A (HITACHI LTD), 5 octobre 1993

## Description

La présente invention concerne un dispositif automatique de sérigraphie pour l'impression de vitrages, comprenant un bâti sur lequel est disposé un plateau d'impression surmonté d'un châssis d'impression sérigraphique pourvu de moyens de translation verticale, et une raclette mobile apte à refouler de l'encre par sérigraphie à travers la partie inférieure du châssis d'impression.

La technique de sérigraphie est largement utilisée lors de la fabrication de vitrages automobiles. Par exemple, la fabrication de lunettes arrière pouvant être chauffées électriquement requiert, pour l'application d'un système de conducteurs chauffants à partir d'une encre pour sérigraphie conductrice de l'électricité et pour l'impression d'un cadre de décoration à partir d'une encre à cuire opaque, deux dispositifs automatiques de sérigraphie suivis chacun d'un séchoir, lesquels sont disposés les uns derrière les autres sur la ligne de fabrication.

Pour la fabrication industrielle en série de vitrages imprimés, on utilise généralement des dispositifs automatiques de sérigraphie grâce auxquels tout le cycle d'impression, comprenant les étapes d'acheminement, de positionnement, d'abaissement de la forme de sérigraphie, d'impression par le mouvement de la raclette, de soulèvement du châssis d'impression sérigraphique, de transport vers le séchoir et d'étalement par le mouvement de la raclette, est exécuté automatiquement à l'aide d'une commande électronique. Ce type de dispositif est décrit notamment dans DE-U-92 18279.

Dans la pratique, malgré le déroulement automatique du processus d'impression, un opérateur doit toutefois être présent au niveau de chaque dispositif automatique de sérigraphie afin d'intervenir lors de perturbations.

Plus particulièrement, des perturbations, lors desquelles le châssis d'impression sérigraphique est endommagé ou détruit, par usure ou par des débris de verre, provoquent, lorsqu'elles ne sont pas détectées immédiatement, des pertes de production et, dans certaines circonstances, des coûts de réparation élevés. L'encre pour sérigraphie peut en effet accéder, en raison du châssis d'impression sérigraphique défectueux, au plateau d'impression et est transférée par les vitrages suivants, par leur face inférieure, sur les bandes transporteuses et les rouleaux transporteurs du dispositif automatique de sérigraphie, du séchoir et des dispositifs de production montés en aval. Le nettoyage alors nécessaire est réalisé par un lavage à la main, au moyen d'un solvant, de chaque pièce de machine encrassée, ce qui demande un temps considérable et génère des coûts de main-d'oeuvre élevés.

En matière de dispositifs d'impression, des équipements de surveillance optique sont déjà connus, par exemple par détection au moyen d'un rayon laser (voir JP-A-5254089) ou d'une caméra (voir DE-A-3 928 527).

L'invention a pour but de proposer un dispositif automatique de sérigraphie du type mentionné dans le préambule de telle sorte que les perturbations, lors desquelles le châssis d'impression sérigraphique est endommagé ou détruit, soient détectées automatiquement et à temps et que des mesures appropriées puissent être prises pour empêcher les dégâts qui en résultent.

Ce but est atteint conformément à l'invention par un dispositif selon la revendication 1.

Lors de la détection d'un corps étranger dans l'intervalle surveillé par l'équipement précité, le circuit d'évaluation interrompt l'impression.

L'équipement de surveillance optique selon l'invention consiste en un rideau lumineux constitué d'une rangée de barrages photoélectriques individuels, chacun de ces barrages comportant notamment um émetteur et un récepteur. La distance entre les barrages photoélectriques voisins détermine dans ce cas la taille des corps étrangers qui peuvent être détectés.

Suivant une autre forme de réalisation, le dispositif de surveillance optique est constitué par une caméra CCD, avec un logiciel d'évaluation approprié qui surveille l'intervalle intermédiaire entre le plateau d'impression et la partie inférieure du châssis d'impression sérigraphique devant un arrière-plan défini.

L'équipement de surveillance optique est de préférence fixé au plateau d'impression. Il est toutefois également possible de le monter sur le bâti du dispositif précité, sur le châssis d'impression sérigraphique ou sur un bâti propre.

Dans le cas du dispositif sérigraphique conforme à l'invention, l'intervalle situé entre le plateau d'impression et le châssis d'impression sérigraphique est surveillé par un équipement de surveillance optique afin de détecter les corps étrangers non seulement lors du processus d'impression décrit ci-dessus, mais également pendant le soulèvement du châssis d'impression. Tel est le cas en particulier de l'encre pour sérigraphie lorsqu'elle dégouline sur le plateau de table d'impression par une déchirure dans la forme de sérigraphie. Une telle déchirure dans le tissu de sérigraphie de la forme de sérigraphie peut résulter du frottement permanent de la raclette sur la face supérieure ou du contact de bords vifs du vitrage avec la face inférieure du châssis d'impression sérigraphique. Bien entendu, des destructions de plus grande ampleur du châssis sont également détectées au niveau du tissu de sérigraphie alors détendu.

Après détection du corps étranger, l'équipement de surveillance optique envoie un signal au circuit d'évaluation qui est connecté à la commande du dispositif automatique de sérigraphie. Le circuit d'évaluation, qui peut être intégré dans l'équipement de surveillance, et la commande sont programmés de telle sorte que l'équipement de surveillance ne soit activé que lorsque le châssis forme se trouve dans la position soulevée, de sorte qu'un seul corps étranger provoque l'interruption immédiate de l'opération d'impression et non pas une pièce de machine en mouvement du dispositif de sérigraphie.

D'autres particularités et avantages de l'invention ressortiront des revendications dépendantes et de la description suivante d'un exemple de réalisation préféré d'un automate de sérigraphie conforme à l'invention, donné en référence au dessin annexé.

L'unique figure est une représentation schématique en coupe d'un automate de sérigraphie présentant les particularités de l'invention.

Un automate de sérigraphie approprié pour l'impression de vitrages 7 comprend essentiellement une table d'impression constituée d'un bâti 1 et d'un plateau d'impression 2, ainsi qu'un élément d'impression, disposé au-dessus du plateau d'impression, constitué de la raclette 4 et d'un cadre de sérigraphie 3' sur lequel est tendu un écran pochoir 3". Le cadre de sérigraphie 3' et l'écran pochoir 3" forment ensemble le châssis d'impression sérigraphique 3 qui est enserrée de manière amovible dans un cadre de retenue 12. Les moyens d'entraînement et de guidage de la raclette 4 ne sont pas représentés ici et sont de construction classique. Le cadre de retenue 12, dans lequel le châssis d'impression sérigraphique 3 est monté, est relié au plateau d'impression 2 par l'intermédiaire de vérins à cylindre et piston 6 et de leurs tiges de pistons 6'.

Des fixations 8 sont prévues sur le plateau d'impression 2, auxquelles, sur un côté de l'automate de sérigraphie, est fixée de préférence sur toute sa longueur latérale, une rangée d'émetteurs 9 disposés les uns derrière les autres. Sur le côté opposé est fixée une rangée de récepteurs 10 associés aux émetteurs 9. Les émetteurs 9 envoient des faisceaux lumineux 11 qui traversent l'intervalle A situé entre le plateau d'impression 2 et la partie inférieure du châssis d'impression sérigraphique 3 et qui sont reçus par les récepteurs 10. Les faisceaux lumineux 11 forment donc un rideau lumineux plus ou moins fermé. Une distance entre les faisceaux lumineux 11 d'environ 5 à 8 mm s'est avérée adéquate pour être sûr de détecter tous les corps étrangers.

Un cycle d'impression du dispositif de sérigraphie comportant un équipement de surveillance optique se déroule comme suit :
le vitrage 7 est tout d'abord déposé sur le plateau d'impression 2. Le châssis d'impression sérigraphique 3 est ensuite abaissée, par l'intermédiaire des vérins hydrauliques 6 et des tiges de pistons 6', dans une mesure telle que la distance entre le vitrage 7 et l'écran pochoir 3" n'atteigne plus que quelques millimètres. Puis, la raclette 4 est déplacée sur l'écran pochoir 3" sous une pression définie et à une vitesse définie, de telle sorte que l'écran pochoir 3" entre en contact, par extension, avec le vitrage 7 à l'endroit où la raclette 4 se trouve et que l'encre pour sérigraphie 5 soit transférée sur le vitrage 7 à travers les endroits ouverts de l'écran pochoir 3". Une fois que la raclette 4 a atteint sa position finale, les vérins hydrauliques 6 soulèvent à nouveau le châssis d'impression sérigraphique 3 dans sa position de départ. Dès que la forme de sérigraphie 3 a libéré l'intervalle A, l'équipement de surveillance optique est activé de telle sorte que les corps étrangers présents dans l'intervalle intermédiaire A soient détectés. Durant ce temps, la raclette 4 retourne dans sa position de départ et répartit l'encre pour sérigraphie 5 sur l'écran pochoir 3", tandis que le vitrage imprimé 7 est évacué. Le cycle d'impression suivant peut désormais débuter par le positionnement du vitrage 7 suivant.

L'équipement de surveillance est activé par le circuit d'évaluation intégré dans les récepteurs 10, qui est connecté à la commande de l'automate de sérigraphie et est programmé de telle sorte que la surveillance de l'intervalle intermédiaire A entre le châssis d'impression sérigraphique 3 et le plateau d'impression 2 démarre à partir du moment où la surface de délimitation inférieure du châssis d'impression sérigraphique 3 traverse, lors du soulèvement après l'impression, les faisceaux lumineux 11 et se termine au moment où la surface de délimitation de l'écran pochoir 3" plonge à nouveau dans les faisceaux lumineux 11, lors de l'abaissement avant l'impression. Si, pendant ce laps de temps défini, un des faisceaux lumineux 11 est interrompu, que ce soit par le tissu détendu d'un écran pochoir 3" endommagé ou par de l'encre pour sérigraphie 5 dégoulinante, un signal est transmis à la commande de l'automate de sérigraphie et le cycle d'impression est immédiatement interrompu automatiquement.

## Revendications

1. Dispositif automatique de sérigraphie pour l'impression de vitrages, comprenant un bâti (1) sur lequel est disposé un plateau (2) d'impression surmonté d'un châssis d'impression sérigraphique (3) pourvu de moyens de translation verticale (6) et une raclette (4) mobile apte à refouler de l'encre par sérigraphie à travers la partie inférieure du châssis d'impression, **caractérisé en ce qu'**un équipement de surveillance optique (9, 10) est disposé dans l'intervalle (A) situé entre le plateau (2) et la partie inférieure dudit châssis d'impression, ledit équipement consistant en un rideau lumineux constitué d'une pluralité de barrages photoélectriques (9, 11, 10) espacés les uns des autres de quelques millimètres et étant relié à un circuit d'évaluation apte à interrompre l'impression.

2. Dispositif suivant la revendication 1, **caractérisé en ce que** les faisceaux (11) des barrages photoélectriques sont distants de 5 à 8 mm.

3. Dispositif suivant l'une des revendications 1 ou 2, **caractérisé en ce que** l'équipement de surveillance optique (9, 10) est fixé au plateau (2).

4. Dispositif suivant l'une des revendications 1 ou 2, **caractérisé en ce que** l'équipement de surveillance optique (9, 10) est fixé au bâti (1).

5. Dispositif suivant l'une des revendications 1 ou 2, **caractérisé en ce que** l'équipement de surveillance optique (9, 10) est fixé au châssis d'impression (3).

## Claims

1. Automatic screen printing device for printing glazings, comprising a base support (1) on which is placed a printing plate (2) surmounted by a screen printing frame (3) equipped with vertical translation means (6) and a mobile scraper (4) able to push ink by screen printing through the lower part of the printing frame, **characterized in that** an optical monitoring equipment (9, 10) is located in the gap (A) between the plate (2) and the lower part of said printing frame, said equipment consisting of a light curtain constituted by a plurality of photoelectric barriers (9, 11, 10) spaced from one another by a few millimetres and connected to an evaluation circuit able to interrupt printing.

2. Device according to claim 1, **characterized in that** the beams (11) of the photoelectric barriers are spaced by 5 to 8 mm.

3. Device according to one of the claims 1 or 2, **characterized in that** the optical monitoring equipment (9, 10) is fixed to the plate (2).

4. Device according to one of the claims 1 or 2, **characterized in that** the optical monitoring equipment (9, 10) is fixed to the base support (1).

5. Device according to one of the claims 1 or 2, **characterized in that** the optical monitoring equipment (9, 10) is fixed to the printing frame (3).

## Patentansprüche

1. Automatische Siebdruckvorrichtung zum Bedrucken von Glasscheiben, mit einem Ständer (1), auf dem eine Drucktischplatte (2) und darüber eine Siebdruckform (3) mit Mitteln zum vertikalen Verschieben und einer verschiebbaren Rakel (4) zum Abdrucken der Siebdruckfarbe durch die Siebdruckform angeordnet ist, **dadurch gekennzeichnet, dass** im Zwischenraum (A) zwischen der Drucktischplatte (2) und der Unterseite der Siebdruckform (3) eine optische Überwachungseinrichtung (9, 10) angeordnet ist, die aus einem Lichtvorhang aus einer Vielzahl von im Abstand von jeweils einigen Millimetern angeordneten Lichtschranken (9, 11, 10) gebildet ist, der an eine Auswerteschaltung zum Unterbrechen des Druckvorgangs angeschlossen ist.

2. Vorrichtung nach Anspruch 1, **dadurch gekennzeichnet, dass** die Bündel (11) der Lichtschranken 5 bis 8 mm voneinander beabstandet sind.

3. Vorrichtung nach Anspruch 1 oder 2, **dadurch gekennzeichnet, dass** die optische Überwachungseinrichtung (9, 10) an der Drucktischplatte (2) befestigt ist.

4. Vorrichtung nach Anspruch 1 oder 2, **dadurch gekennzeichnet, dass** die optische Überwachungseinrichtung (9, 10) an dem Ständer (1) befestigt ist.

5. Vorrichtung nach Anspruch 1 oder 2, **dadurch gekennzeichnet, dass** die optische Überwachungseinrichtung (9, 10) an der Siebdruckform (3) befestigt ist.
